# DEMANDE DE BREVET EUROPEEN

(11) **EP 0 287 739 A1**
(43) Date de publication de la demande: **26.10.1988**
(21) Numéro de dépôt: 87420107.2
(22) Date de dépôt: 22.04.1987
(51) Int. Cl.: B65D 85/32, B65D 77/20

(54) **Cartonnette soudée pour boîte à oeufs**

(71) Demandeur: ALPHAFORM, société dite:, F-26240 St Vallier sur Rhône (FR)
(72) Inventeur: d'Arras, Henri, F-26240 St Vallier sur Rhone (FR)
(74) Mandataire: Maureau, Bernard

(57) **Abrégé**

L'invention concerne une boîte à oeufs dont le casier (1) est refermé par un couvercle (9).

Chaque colonne (3) a un sommet (4) plat, dans le même plan que le rebord (6). On y pose la cartonnette du couvercle (9) qui est soudée en place sur (4) ou sur (6).

Application : possibilité d'automatiser complètement l'emballage des oeufs (5).

## Description

La présente invention est relative à des perfectionnements apportés aux boîtes alvéolées du genre de celles qu'on utilise pour emballer des oeufs ou des objets fragiles divers.

Elle concerne plus particulièrement, quoique non exclusivement, une boîte à oeufs constituée par deux éléments assemblés, à savoir:
-un casier alvéolé réalisé d'un pièce en matière plastique thermoformée;
-un couvercle, constitué par une simple plaque découpée dans une feuille de carton ou analogue.

Des moyens sont prévus pour fixer le couvercle sur le casier, après mise en place des oeufs dans les alvéoles. Ces moyens sont généralements constitués sur les boîtes à oeufs connues, par un système d'encliquetage à force du couvercle sur des profils convenablement définis en contre-dépouille sur la partie supérieure du casier.

Un tel système connu présente divers inconvénients. En particulier la fermeture de la boîte n'est pas inviolable et elle n'interdit pas certains tricheries dans les magasins en self-service: il reste possible d'ouvrir le couvercle pour voler une partie du contenu, ou pour remplacer un oeuf cassé, après quoi le couvercle est refermé.

De plus, l'éfficacité due clipssage est souvent insuffisante pour empêcher le couvercle de se déverrouiller sous le seul poids des oeufs si la boîte vient à être retournée.

Enfin un tel système ne permet pas la mise en place à coup sûr du couvercle sur le casier dans une chaîne d'emballage à fonctionnement entièrement automatique.

Dans certains cas, on est obligé de prévoir dans la plaque du couvercle, le découpage d'ouverture d'encliquetage qui compromettent l'aspect esthétique de la boîte et diminuent d'autant la surface restée disponible pour imprimer éventuellement le couvercle. Ce dernier étant généralement constitué par une cartonnette découpée,il est opaque et masqué à la vue de l'acheteur, les oeufs ainsi emballés.

La présente invention a pour but d'éviter ces inconvénients en réalisant une boîte à oeufs fermée de façon inviolable, par une mise en oeuvre effectuée sur une chaîne d'emballage à fonctionnement entièrement automatique.

Une boîte à oeufs selon l'invention comprend un couvercle découpé plat, qu'on rapporte sur la partie supérieure d'un casier alvéolé en matière plastique thermoformée pour définir, entre les alvéoles, des colonnes dirigées vers le haut alors qu'un bord périphérique entoure la partie supérieure du casier, des moyens étant par ailleurs prévus pour fixer le couvercle sur le casier après remplissage, et elle est caractérisée en ce que ces moyens sont constituées par la combinaison des éléments suivants:
-a) plusieurs colonnes entre les alvéoles ont un sommet plat situé sensiblement au même niveau que le bord périphérique du casier;
-b) la face intérieure de la plaque formant le couvercle est en une matière soudable;
-c) les sommets plats des colonnes sont soudés sur la partie du couvercle qui leur fait face après fermeture ce la boîte pleine.

Suivant une autre caractéristique de l'invention,le soudage est réalisé entre deux têtes de soudage appliquées, l'une sur la face supérieure du couvercle, l'autre sur la face intèrieure de la colonne concernée, après introduction de cette tête dans la colonne depuis la partie inférieure du casier.

Suivant une autre caractéristique de l'invention, le soudage est effectué à chaud, par haute fréquence par ultra-sons ou par tout autre procédé connu. Pour cela, le couvercle est découpé dans une plaque de matière plastique, ou d'une matière enduite pour pouvoir être scéllée par soudage. On sait qu'une telle plaque peut être en aluminium, en papier ou en carton convenablement enduit.

Suivant une autre caractéristique de l'invention, le couvercle ne comporte aucune ouverture découpée à l'intérieur de son contour périphérique. En particulier, il peut être imprimé sur la totalité de sa surface.

Le dessin annexé, donné à titre d'exemple non limitatif, permettra de mieux comprendre l'invention et les avantages qu'elle est susceptible de procurer.
Figure 1 est une vue éclatée montrant en perspective une boîte à oeufs selon l'invention avant soudage du couvercle sur deux des colonnes du casier.
Figure 2 est une coupe suivant II-II pendant l'opération de soudage.
Figure 3 montre la boîte à oeufs après fermeture, prête à être commercialisée.

La boîte à oeufs représentée sur les dessins comporte un casier 1 réalisé par exemple à partir d'une feuille de matière plastique thermoformée. Il comporte des alvéoles 2 séparés par les colonnes 3 dont le sommet 4 est plat.

Chaque alvéole 2 est destiné à recevoir un objet tel qu'un oeuf 5.

La partie supérieure du casier 1 est entourée par un bord plat 6 qui peut à son tour être renforcé par un rebord de raidissement 7. Le sommet plat 4 des colonnes 3 est situé dans le même plan géométrique 8 que la face supérieure du bord plat 6.

La boîte à oeufs comporte par ailleurs un couvercle 9 entièrement plat et entièrement plein, c'est-à-dire dans l'intérieure duquel aucune ouverture n'est découpée. Par contre une encoche latérale 10 peut être prévue sur son contour périphérique.

Le couvercle 9 est découpé dans une feuille dont au moins la face inférieure 11 est en une matière soudable. Il peut s'agir d'une feuille de matière plastique, ou d'un complexe à base d'aluminium, de papier, de carton ou de matière plastique, avec ou sans enduction de la face inférieure 11.

Dans le cas d'un couvercle 9 en matière plastique, on peut choisir:
-ou bien une matière plastique opaque, par exemple de couleur blanche (ce qui présente l'avantage d'utiliser une matière peu coûteuse);
-ou bien une matière plastique transparente comme sur la Figure 3 (ce qui présente l'avantage de laisser voir les oeufs 5 à travers le couvercle 9 de l'emballage). Les fonctionnement est le suivant:

Après avoir placé les oeufs 5 dans les alvéoles 2 du casier 1 (Fig.1),on pose le couvercle 9 sur le bord 6 et sur le sommet plat 4 des colonnes 3 où on le fixe par soudage. Le soudage peut être effectué:
-ou bien par points sur le sommet plat4 des colonnes 3, comme indiqué sur les Fig. 1 et 2; pour cela, l'un des outils de soudage 12 porte sur la partie supérieure du couvercle 9 alors que l'autre outil 13 a été engagé le bas en haut dans la colonne creuse 3, jusqu'à la face inférieure du sommet plat 4;
-ou bien sous forme d'un soudage périphérique linéaire du couvercle 9 le long du bord plat 6. Le soudage choisi peut etre effectué à chaud, par haute fréquence, par ultra-sons, ou par tout autre procédé connu. On en règle facilement la puissance pour obtenir:
-que ce soudage soit suffisamment solide pour supporter le poids des oeufs 5 si l'on retourne la boite 1,9;
que ce soudage reste cependant facile à déchirer lorsque l'utilisateur veut prélever les oeufs 5.

On comprend que l'invention présente de nombreux avantages. En particulier:
-la boîte 1,9 est inviolable: il n'est pas possible d'y prélever indûment un oeuf 5 sans la détoriorer.
-le couvercle 9 et le casier 1 ont des formes simples, facile à fabriquer; en particulier, aucune partie en contre-dépouille n'apparaît en quelque endroit que ce soit des colonnes 3 ou de leur sommet 4, ce qui permet d'utiliser une matière plastique bon marché;
-après mise en place, la totalité de la face supérieure du couvercle 9 reste plate et unie, sans aucune découpe, disponible pour y imprimer éventuellement divers motifs ou indications;
-les opérations ci-dessus décrites peuvent etre effectuées en automatique, ce qui permet désormais d'utiliser une chaîne entièrement automatique pour l'emballage des oeufs.
-Bien entendu, hors des colonnes 3, le casier 1 peut présenter (notamment sur sa périphérie), des zones en contre-dépouille de type connu, du genre de celles qu'on prévoit par exemple pour faciliter le désempilage de plusieurs casiers superposés.

## Revendications

-1- Boîte à oeufs comprenant un couvercle(9) découpé et plat, qu'on rapporte sur la partie supérieure d'un casier alvéolé(1) en matière thermoplastique, thermosoudable pour définir, entre les alvéoles (2), des colonnes (3) dirigées vers le haut, alors qu'un bord périphérique (6) entoure la partie supérieure du casier (1), des moyens étant par ailleurs prévus pour fixer le couvercle (9) sur le casier (1) après remplissage, caractérisé en ce que ces moyens sont constitué par la combinaison des éléments suivants:
a) plusieurs colonnes (3) entre les alvéoles (2) ont un sommet plat (4) situé sensiblement dans la même plan (8) que le bord périphérique (6) du casier;
b) la face inférieure (11) du couvercle (9) est en une matière soudable.
c) après fermeture de la boîte pleine, le couvercle (9) est soudé sur des parties du casier (1) situées dans le plan (8)

-2- Boîte à oeufs suivant la revendication 1 caractérisée en ce que le couvercle (9) est soudé sur le sommet plat (4) des colonnes (3).

-3- Boîte à oeufs suivant la revendication 1 caractérisée en ce que le couvercle (9) est soudé en continu sur le bord périphérique (6) du casier (1).

-4- Boîte à oeufs suivant la revendication 1 caractérisée en ce que le couvercle (9) est soudé par points sur le bord périphérique (6) du casier (1).

-5- Boîte à oeufs suivant l'une quelconque des revendications précédentes, caractérisée en ce que le casier (1) ne comporte sur les colonnes (3) aucune partie en contre-dépouille, cependant que le couvercle (9) est entièrement plat constitué par une simple plaque.
